# EUROPÄISCHE PATENTANMELDUNG

(11) **EP 4 663 362 A1**
(43) Veröffentlichungstag der Anmeldung: **17.12.2025**
(21) Anmeldenummer: 24182241.0
(22) Anmeldetag: 14.06.2024
(51) Int. Cl.: B27B 7/04

(54) **SÄGEVORRICHTUNG, SÄGEANLAGE UND SÄGEANLAGEANORDNUNG**

(71) Anmelder: Gebrüder Linck, Maschinenfabrik "Gatterlinck" GmbH & Co. KG, 77704 Oberkirch (DE)
(72) Erfinder: Pfaff, Rudolf, 77716 Haslach im Kinzigtal (DE)
(74) Vertreter: LBP Lemcke, Brommer & Partner Patentanwälte mbB

(57) **Zusammenfassung**

Die Erfindung betrifft eine Sägevorrichtung (1) für die Holzbearbeitung mit mindestens vier Sägeblättern (A1, A2, A3, A4), welche jeweils mittels zumindest eines Antriebsmittels in eine Rotationsbewegung versetzbar sind, um mit einem Holzwerkstück (3), insbesondere einem Kantling, in einen bearbeitenden Eingriff zu gelangen und das Holzwerkstück (3) aufzutrennen, wobei die vier Sägeblätter (A1, A2, A3, A4) entlang einer gemeinsamen Rotationsachse (4) koaxial gelagert und entlang der Rotationsachse (4) relativ zueinander verstellbar sind.

## Beschreibung

Die Erfindung betrifft eine Sägevorrichtung, eine Sägeanlage und eine Sägeanlagenanordnung, welche insbesondere zur Bearbeitung von Holzwerkstücken zum Einsatz kommen können.

Sägevorrichtungen der eingangs genannten Art kommen beispielsweise in der industriellen Holzverarbeitung zum Einsatz, um Holzwerkstücke, insbesondere Kantlinge, die aus Baumstämmen gewonnen werden, zu Schnittholz zu verarbeiten. Dabei wird das Holzwerkstück üblicherweise entlang seiner Haupterstreckungsachse in einer Förderrichtung bewegt und gelangt in einen bearbeiteten Eingriff mit einem oder mehreren Sägeblättern. Dadurch wird das Holzwerkstück in mehrere Teile aufgetrennt, die nach der Holzbearbeitung als Bretter vorliegen können.

Sowohl die Beschaffenheit des Holzwerkstücks als auch die erzielbaren Handelspreise mit den daraus gewonnen Brettern können einen Einfluss darauf haben, in welcher Anzahl und in welchen Abmessungen die Holzbretter gewonnen werden sollen. Hierfür ist es beispielsweise denkbar, Holzwerkstücke mehrfach zu bearbeiten und beispielsweise bereits erzeugtes Schnittholz in kleinere Teile aufzutrennen. Allerdings geht dies mit einem hohen logistischen Aufwand für den Transport des zu bearbeitenden Schnittholzes einher sowie mit einem entsprechend hohen Bedarf an Sägemitteln.

Es ist eine Aufgabe der Erfindung, Mittel vorzuschlagen, mittels derer eine variantenreiche Bearbeitung von Holzwerkstücken bei gleichzeitig geringem logistischen und technischen Aufwand möglich ist.

Die Aufgabe wird gelöst mittels einer Sägevorrichtung nach Anspruch 1 sowie einer Sägeanlage nach Anspruch 11 und einer Sägeanlagenanordnung nach Anspruch 15. Die Aufgabe wird auch gelöst mittels eines Verfahrens nach Anspruch 16. Vorteilhafte Weiterbildungen sind jeweils Gegenstände abhängiger Unteransprüche.

Die erfindungsgemäße Sägevorrichtung ist für die Holzbearbeitung geeignet und umfasst vier Sägeblätter, welche jeweils mittels zumindest eines Antriebsmittels in eine Rotationsbewegung versetzbar sind, um mit einem Holzwerkstück, insbesondere einem Kantling, in einen bearbeitenden Eingriff zu gelangen und das Holzwerkstück aufzutrennen. Die vier Sägeblätter sind hierbei entlang einer gemeinsamen Rotationsachse koaxial gelagert und entlang der Rotationsachse relativ zueinander verstellbar.

Die Anordnung vierer Sägeblätter entlang einer gemeinsamen Rotationsachse weicht insofern von gängigen Konstruktionsprinzipien bei der Gestaltung von Sägevorrichtungen ab, dass die Lagerung und die Verstellung mindestens vierer Sägeblätter grundsätzlich mit einem hohen konstruktiven Aufwand einhergeht. Jedoch haben Untersuchungen der Anmelderin gezeigt, dass die erreichbaren Vorteile hinsichtlich der Flexibilität bei der Bearbeitung von Holzwerkstücken in einem guten Verhältnis zu den konstruktiven Maßnahmen steht, die erforderlich sind um vier Sägeblätter koaxial und relativ zueinander verstellbar lagern zu können.

Ein Sägeblatt kann im Rahmen der Erfindung als ein im Wesentlichen kreisförmiges Werkzeug verstanden werden, welches außenumfangsseitig mit Zähnen besetzt ist und insbesondere im Bereich eines Flächenmittelpunktes zu der Rotationsbewegung angetrieben werden kann. Hierfür kann ein Antriebsmittel vorgesehen sein, welches im Rahmen der Erfindung zum Beispiel zumindest eine elektrische Maschine umfassen kann, die über eines oder mehrere kraftübertragende Elemente mit den vier Sägeblättern verbunden ist. Insbesondere ist es denkbar, dass die Sägevorrichtung lediglich ein solches Antriebsmittel aufweist, sodass keine weiteren Antriebsmittel benötigt sind um vier Sägeblätter zu der Rotationsbewegung anzutreiben.

Die Erfindung ist grundsätzlich nicht darauf beschränkt, wie die relative Verstellung der Sägeblätter zueinander erfolgt. Es ist also denkbar, dass jedes Sägeblatt individuell entlang der Rotationsachse verstellbar ist. Beispielsweise kann eines der drei Sägeblätter gegenüber den drei übrigen Sägeblättern oder etwa zwei Sägeblätter gegenüber zwei anderen Sägeblättern oder drei Sägeblätter gegenüber einem Sägeblatt verstellt werden. Insbesondere ist es auch denkbar, dass alle vier Sägeblätter gleichzeitig und insbesondere um unterschiedliche Verstellwege entlang der Rotationsachse verstellbar sind, um ein Holzwerkstück entsprechend den gewünschten Abmessungen der daraus zu gewinnenden Bretter bearbeiten zu können.

In einer vorteilhaften Weiterbildung ist zumindest ein erstes Sägeblatt mit einer Hauptwelle mechanisch starr gekoppelt und zumindest ein zweites Sägeblatt mit einer Hohlbuchse mechanisch starr gekoppelt. Die Hohlbuchse ist an einer Außenseite der Hauptwelle angeordnet und entlang der Rotationsachse formschlüssig geführt.

Gemäß vorstehend beschriebener vorteilhafter Weiterbildung kann das Sägeblatt stirnseitig an der Hauptwelle befestigt sein. Die Hohlbuchse ist hierbei im Wesentlichen koaxial zu der Hauptwelle gelagert. Es ist denkbar, dass die Hauptwelle an einer Außenseite eine Profilierung aufweist, welche eine relative Verdrehung gegenüber der Hohlbuchse verhindert und es gleichzeitig erlaubt, die Hohlbuchse gegenüber der Hauptwelle entlang der Rotationsachse zu bewegen. Dadurch ist es möglich, lediglich eines der Elemente insbesondere die Hauptwelle mittels des Antriebsmittels in die Rotationsbewegung zu versetzen und diese auf die Hohlbuchse zu übertragen. Eine derartige Profilierung kann beispielsweise durch eine Keilverzahnung an der Außenseite der Hauptwelle und einer dazu korrespondierenden Keilverzahnung an der Hohlbuchse oder etwa einer führenden Passfeder realisiert sein. Es ist denkbar, dass die Hauptwelle an ihrer Außenseite mindestens ein mechanisches Anschlagelement aufweist, welches einen relativen Verstellweg zwischen der Hohlbuchse und der Hauptwelle entlang der Rotationsachse beschränkt.

Eine mechanisch starre Kopplung zwischen dem ersten Sägeblatt und der Hauptwelle ermöglicht es, auf ein zusätzliches Führungselement für das erste Sägeblatt zu verzichten, da die Position des Sägeblattes entlang der Rotationsachse unmittelbar in Abhängigkeit der Position der Hauptwelle eingestellt werden kann. Insofern ist das erste Sägeblatt insbesondere also nicht koaxial verschieblich zu der Hauptwelle gelagert. Dementsprechend ist das zweite Sägeblatt insbesondere nicht koaxial zu der Hohlbuchse verschieblich.

In einer vorteilhaften Weiterbildung ist die Hohlbuchse mittels eines ersten Verstellmittels, insbesondere eines ersten Servozylinders, gegenüber der Hauptwelle verstellbar. Grundsätzlich ist die vorteilhafte Weiterbildung nicht darauf beschränkt, wie das erste Verstellmittel ausgebildet ist. Wie oben jedoch angedeutet, kann es sich hierbei um einen ersten Servozylinder handeln. Dadurch ist es mittels des ersten Verstellmittels einfach möglich, die Hohlbuchse gegenüber der Hauptwelle weggesteuert entlang der Rotationsachse zu bewegen.

In einer vorteilhaften Weiterbildung ist die Hauptwelle zumindest teilweise als Hohlwelle ausgeführt. Zumindest ein drittes Sägeblatt ist mit einer Innenwelle, welche in der Hauptwelle angeordnet ist, mechanisch starr gekoppelt und entlang der Rotationsachse formschlüssig geführt.

Gemäß der vorstehend beschriebenen vorteilhaften Weiterbildung kann die Innenwelle nach dem Prinzip einer teleskopartigen Führung in der Hauptwelle gelagert sein. Daraus ergibt sich ein hohes Maß an Funktionsintegration, da die Hauptwelle nicht lediglich für die Kraftübertragung zwischen mindestens einem Antriebsmittel und dem ersten Sägeblatt dient, sondern auch zur Führung der Innenwelle. Eine formschlüssige Führung kann durch eine Keilverzahnung zwischen der Hauptwelle und der Innenwelle oder durch eine führende Passfeder realisiert sein, sodass eine Rotationsbewegung der Hauptwelle auf die Innenwelle übertragen werden kann oder umgekehrt. Dadurch ist also lediglich ein Antriebsmittel erforderlich, um eine Rotationsbewegung der Hauptwelle und der Innenwelle zu ermöglichen.

In einer vorteilhaften Weiterbildung ist die Innenwelle mittels eines zweiten Verstellmittels, insbesondere eines zweiten Servozylinders gegenüber der Hauptwelle entlang der Rotationsachse verstellbar. Insbesondere ist es dadurch möglich, das dritte Sägeblatt weggesteuert entlang der Rotationsachse gegenüber den übrigen Sägeblättern zu bewegen.

In einer vorteilhaften Weiterbildung ist zumindest ein viertes Sägeblatt mit einer Verstellbuchse mechanisch starr gekoppelt. Die Verstellbuchse ist an einer Außenseite der Hohlbuchse angeordnet und entlang der Rotationsachse an der Hohlbuchse formschlüssig geführt.

Die vorstehend beschriebene Weiterbildung beruht auf der Idee, dass die Hohlbuchse nicht lediglich zur Lagerung des zweiten Sägeblatts auf der Hauptwelle vorgesehen sein kann, sondern auch außenseitig zur beweglichen Führung eines weiteren beweglichen Elementes in Gestalt der Verstellbuchse dienen kann, welche Ihrerseits mit dem vierten Sägeblatt starr verbunden ist. Insbesondere ist es hierbei denkbar, dass die Verbindung zwischen der Hohlbuchse und der Verstellbuchse mittels einer Keilverzahnung oder einer führenden Passfederverbindung realisierbar ist, um eine relative Verdrehung der Hohlbuchse gegenüber der Verstellbuchse zu verhindern und gleichzeitig eine koaxiale Bewegung zueinander zu ermöglichen.

In einer vorteilhaften Weiterbildung ist die Verstellbuchse mittels eines dritten Verstellmittels, insbesondere eines dritten Servozylinders gegenüber der Hohlbuchse verstellbar.

Mittels der oben beschriebenen vorteilhaften Weiterbildungen, welche die Verstellmittel betreffen, ist es möglich, dass die Innenwelle und/oder die Hohlbuchse und/oder die Verstellbuchse entlang der Rotationsachse gegenüber der Hauptwelle individuell verstellbar sind. Ferner ist es denkbar, dass zumindest die Hauptwelle ebenfalls mit einem eigenen Verstellmittel verbunden ist, welches es ermöglicht, diese ebenfalls entlang der Rotationsachse zu verstellen.

Es ist auch denkbar, dass die Hauptwelle gegenüber der Sägevorrichtung nicht verstellbar gelagert ist und eine relative Verstellung der Sägeblätter zueinander durch die Bewegung der übrigen drei Sägeblätter möglich ist. Ferner ist denkbar, dass die vier Sägeblätter sowie die damit verbundenen Hauptwelle, Innenwelle, Hohlbuchse und Verstellbuchse an einem Gestell angeordnet sind, welches mittels eines weiteren, ortsfest gelagerten Verstellmittels beweglich gelagert ist. Dadurch ist es möglich, die vier Sägeblätter gemeinsam entlang der Rotationsachse zu verstellen und durch eine Ansteuerung des ersten und/oder zweiten und/oder dritten Verstellmittels gleichzeitig eine Relativbewegung zwischen den vier Sägeblättern zu erzeugen.

In einer vorteilhaften Weiterbildung weisen das erste Verstellmittel und das dritte Verstellmittel jeweils eine Verstellachse auf, welche parallel versetzt zu der Rotationsachse verläuft. Das erste Verstellmittel und das dritte Verstellmittel sind hierbei jeweils mittels eines Betätigungselementes, insbesondere einer Betätigungsgabel, mit der Hohlbuchse bzw. mit der Verstellbuchse mechanisch gekoppelt.

Die vorstehend beschriebene Weiterbildung ermöglicht es, die Hohlbuchse und/oder die Verstellbuchse entlang einer Verstellachse zu verstellen, die parallel versetzt zu der Rotationsachse verläuft. Dies ist insbesondere dadurch begünstigt, dass sowohl die Hohlbuchse als auch die Verstellbuchse im Vergleich zu der Hauptwelle sowie der Innenwelle geringe Massen aufweisen, so dass vergleichsweise geringe Kräfte erforderlich sind, um diese zusammen mit den jeweils daran angeordneten und starr gekoppelten Sägeblättern zu verstellen. Dadurch ist es auf konstruktiv einfache Weise möglich, die hierfür erforderlichen Verstellkräfte nicht unmittelbar koaxial zu der Rotationsachse zu erzeugen, sondern zu dieser parallel versetzt und jeweils über Betätigungselemente, auf die Hohlbuchse bzw. die Verstellbuchse zu übertragen. Aufgrund der vergleichsweise geringen Kräfte, die zur Verstellung der Hohlbuchse bzw. der Verstellbuchse also erforderlich sind, sind die auftretenden Biegebelastungen der Betätigungselemente vergleichsweise gering, sodass eine parallel versetzte Aktuierung keine Nachteile mit sich bringt. Vielmehr ergibt sich eine einfache Konstruktionsweise, da die Anzahl beweglicher Elemente räumlich auf mehrere Bewegungsachsen verteilt werden können.

In einer vorteilhaften Weiterbildung ist ein maximaler Verstellweg zwischen dem zweiten Sägeblatt und dem vierten Sägeblatt zumindest kleiner als ein maximaler Verstellweg zwischen dem zweiten Sägeblatt und dem ersten Sägeblatt. Zusätzlich oder alternativ ist ein maximaler Verstellweg zwischen dem zweiten Sägeblatt und dem ersten Sägeblatt kleiner als ein maximaler Verstellweg zwischen dem ersten Sägeblatt und dem dritten Sägeblatt.

Die vorstehend beschriebene vorteilhafte Weiterbildung beruht auf der Erkenntnis, dass die teleskopierbar ineinander geführten Hohlwelle und Innenwelle sowie die daran angeordneten Sägeblätter jeweils über vergleichsweise lange Verstellwege mit hoher Genauigkeit verlagert werden können, was insbesondere durch die Lagerung der Innenwelle in der Hohlwelle begünstigt ist. Insbesondere ist ein Führungsabschnitt der Innenwelle innerhalb der Hauptwelle entlang der Rotationsachse länger als ein Führungsabschnitt der Hohlbuchse auf der Hauptwelle bzw. der Verstellbuchse auf der Hohlbuchse. Umgekehrt begünstigt die Lagerung der Hohlbuchse und der Verstellbuchse vergleichsweise kleinere Verstellwege für die daran angeordneten Sägeblätter.

Wie oben geschildert, betrifft die Erfindung auch eine Sägeanlage mit mindestens zwei Sägevorrichtungen, die jeweils erfindungsgemäß oder entsprechend einem der vorstehend beschriebenen vorteilhaften Weiterbildungen ausgestaltet sein können. Erfindungsgemäß sind die vier Sägeblätter einer ersten Sägevorrichtung und die vier Sägeblätter einer zweiten Sägevorrichtung paarweise in vier Sägeblattebenen angeordnet.

Die vorstehend beschriebene Sägeanlage kann es vorsehen, dass die Rotationsachsen zweier zueinander benachbart angeordneter Sägevorrichtungen parallel versetzt zueinander verlaufen. Hierbei sind das erste, zweite, dritte und vierte Sägeblatt der ersten Sägevorrichtung jeweils mit einem ersten bzw. zweiten bzw. dritten bzw. vierten Sägeblatt der zweiten Sägevorrichtung paarweise in gemeinsamen Sägeblattebenen angeordnet. Insbesondere können die Sägeblätter, welche paarweise in einer gemeinsamen Sägeblattebene angeordnet sind, derart mechanisch miteinander gekoppelt sein, dass sie synchron verstellbar sind, um bei Eingriff mit einem zu bearbeitenden Holzwerkstück jeweils zusammenhängende und im Wesentlichen gerade verlaufende Sägeschlitze zu erzeugen.

Vorzugsweise ist eine erste Hohlbuchse der ersten Sägevorrichtung und eine zweite Hohlbuchse der zweiten Sägevorrichtung mechanisch miteinander gekoppelt und mittels eines gemeinsamen ersten Verstellmittels verstellbar. Insbesondere kann es sich bei dem ersten Verstellmittel um das erste Verstellmittel handeln, welches im Zusammenhang mit der erfindungsgemäßen Sägevorrichtung weiter oben beschrieben ist. Hierbei kann es sich um einen ersten Servozylinder handeln.

In einer vorteilhaften Weiterbildung ist eine erste Innenwelle der ersten Sägevorrichtung mit einer zweiten Innenwelle der zweiten Sägevorrichtung mechanisch gekoppelt und mittels eines gemeinsamen zweiten Verstellmittels verstellbar. Insbesondere kann es sich bei dem zweiten Verstellmittel um das zweite Verstellmittel handeln, welches oben im Zusammenhang mit der erfindungsgemäßen Sägevorrichtung beschrieben ist. Insbesondere handelt es sich hierbei um einen zweiten Servozylinder.

In einer vorteilhaften Weiterbildung ist eine erste Verstellbuchse der ersten Sägevorrichtung mit einer zweiten Verstellbuchse der zweiten Sägevorrichtung mechanisch gekoppelt und mittels eines gemeinsamen dritten Verstellmittels verstellbar. Analog zu obigen Ausführungen kann es sich bei dem dritten Verstellmittel um ein solches handeln, welches zur Verstellung der Verstellbuchse einer erfindungsgemäßen Sägevorrichtung dienen kann.

Wie oben geschildert, ist die Aufgabe der Erfindung auch gelöst durch eine Sägeanlagenanordung mit zwei Sägeanlagen, welche gemäß einer der vorstehend beschriebenen Ausführungsformen ausgestaltet sein können, wobei die erste und die zweite Sägevorrichtung einer ersten Sägeanlage und die erste und zweite Sägevorrichtung einer zweiten Sägeanlage derart zueinander benachbart angeordnet sind, dass die Sägeblätter in acht Sägeblattebenen angeordnet sind.

Gemäß vorstehend beschriebener Sägeanlagenanordnung können eine erste Sägevorrichtung der ersten Sägeanlage und eine erste Sägevorrichtung der zweiten Sägeanlage mit ihren Rotationsachsen koaxial zueinander angeordnet sein. Dementsprechend kann die Rotationsachse der zweiten Sägevorrichtung der ersten Sägeanlage koaxial zu der Rotationsachse der zweiten Sägevorrichtung der zweiten Sägeanlage angeordnet sein.

Die Erfindung wird auch gelöst durch ein Verfahren zur Bearbeitung eines Holzwerkstücks, insbesondere eines Kantlings, mit mindestens einer erfindungsgemäßen Sägevorrichtung oder einer vorteilhaften Weiterbildung davon. Hierbei werden zumindest zwei der vier Sägeblätter der Sägevorrichtung relativ zueinander verstellt und das Holzwerkstück entlang einer Vorschubrichtung gegen die vier Sägeblätter der Sägevorrichtung bewegt. Diese gelangen in einen bearbeitenden Eingriff mit dem Werkstück, wobei das Werkstück in mindestens drei Teile, welche insbesondere als Bretter ausgebildet sein können, aufgetrennt wird, und zumindest eine Abmessung der aufgetrennten Teile von dem Verstellweg zwischen zumindest zwei der vier Sägeblätter abhängig ist.

Wie oben geschildert, kommt bei dem erfindungsgemäßen Verfahren eine erfindungsgemäße Sägevorrichtung oder eine vorteilhafte Weiterbildung davon zum Einsatz. Insofern gelten hinsichtlich der möglichen Ausgestaltungen des erfindungsgemäßen Verfahrens oder vorteilhaften Weiterbildungen davon die Ausführungen zur erfindungsgemäßen Sägevorrichtung sowie der damit erzielbaren Vorteile entsprechend. Insbesondere ist die erfindungsgemäße Sägevorrichtung oder eine vorteilhafte Weiterbildung davon dazu geeignet, das erfindungsgemäße Verfahren durchzuführen.

Vorzugsweise werden drei der vier Sägeblätter relativ zueinander verstellt oder alle vier Sägeblätter, sodass das Werktstück mit einer großen Vielfalt an Abmessungen in zumindest drei Teile aufgetrennt werden kann.

Bei den mindestens drei Teilen kann es sich um sogenannte gestreifte Bretter handeln, welche während der Sägebearbeitung jeweils zwischen zwei der vier Sägeblätter angeordnet sind. Es ist auch denkbar, dass durch die Sägebearbeitung vier oder fünf Teile erhalten werden, welche die drei bereits genannten gestreiften Bretter umfassen und ein bzw. zwei nicht gestreifte Bretter, welche nach der Sägebearbeitung jeweils zu den gestreiften Brettern vorliegen.

Vorteile und mögliche Ausgestaltungen der Erfindung sind nachfolgend anhand von Ausführungsbeispielen und den Figuren erläutert. Es zeigen
- Figur 1: vier Sägevorrichtungen, die in einer Sägeanlagenanordnung angeordnet sind;
- Figur 2: eine Sägeanlage in Draufsicht.

In der industriellen Holzverarbeitung werden Holzwerkstücke, die als Kantling vorliegen können, häufig derart bearbeitet, dass sie in eine Mehrzahl von Brettern aufgeteilt werden. Hierbei kommen üblicherweise Sägevorrichtungen zum Einsatz, mittels derer die Holzwerkstücke mehrfach bearbeitet werden können. Dies ist jedoch nachteilig für den erforderlichen Raumbedarf um die Sägevorrichtungen sowie den entstehenden logistischen Aufwand, um die Holzwerkstücke zwischen den Sägevorrichtungen transportieren zu können. Nachfolgend ist eine Anordnung mehrerer Sägevorrichtungen 1 beschrieben, mittels derer es auf gleichzeitig platzsparende und zudem flexible Weise möglich ist, Holzwerkstücke zu bearbeiten, um daraus Bretter zu gewinnen.

Figur 1 zeigt insgesamt vier Sägevorrichtungen 1, von denen zwei Sägevorrichtungen paarweise in einer Sägeanlage 2 angeordnet sind. Die zwei Sägeanlagen 2 sind gegenübereinander voneinander angeordnet und bilden eine Sägeanlagenanordnung.

Gemäß Figur 1 wird ein Holzwerkstück 3 entlang einer Vorschubachse, welche orthogonal zur Bildebene verläuft, gegen mehrere Sägeblätter A1, A2, A3, A4 bewegt, welche in insgesamt acht Sägeblattebenen angeordnet sind. Dadurch gelangen die Sägeblätter A1, A2, A3, A4 in trennenden Eingriff mit dem Holzwerkstück 3, wodurch dieses in mehrere Bretter aufgetrennt werden kann. Zur besseren Übersicht sind nur die Sägeblätter A1, A2, A3, A4 einer der Sägevorrichtungen 1 mit Bezugszeichen versehen.

Ein vorteilhafter Aspekt der in Figur 1 gezeigten Sägevorrichtungen 1 besteht darin, dass ihre jeweiligen Sägeblätter A1, A2, A3, A4 entlang einer Rotationsachse 4 koaxial zueinander gelagert sind und entlang der Rotationsachse 4 relativ zueinander verschieblich sind. Dadurch ist es möglich, die Abmessungen der zu gewinnenden Bretter bedarfsweise einzustellen und während eines einzelnen Sägevorgangs mindestens drei Bretter aus einem Holzwerkstück 3 zu gewinnen. In dem hier gezeigten Ausführungsbeispiel werden mittels einer Sägevorrichtung 1 unter anderem drei sog. gestreifte Bretter erzeugt, welche sich zwischen den Sägeblättern A1 und A3 bzw. A1 und A2 bzw. A2 und A4 befinden. Zwei weitere, sog. nicht gestreifte Bretter werden infolge des Einschnittes der Sägeblätter A3 bzw. A4 erzeugt und sind zu den gestreiften Brettern benachbart.

Gemäß der in Figur 1 gezeigten Sägevorrichtungen 1, ist jeweils ein erstes Sägeblatt A1 an der Stirnseite einer Hauptwelle 5 gelagert, welche in dem hier gezeigten Ausführungsbeispiel als Hohlwelle ausgeführt ist. An einer Außenseite ist die Hauptwelle 5 derart formschlüssig mit einer Hohlbuchse 6 verbunden, dass die Hohlbuchse 6 gegenüber der Hauptwelle 5 verdrehfest und entlang der Rotationsachse 4 verschieblich gelagert ist. Dies ist in hier nicht näher gezeigter Weise mittels einer führenden Passfederverbindung realisiert. Die Hohlbuchse 6 ist stirnseitig mechanisch starr mit einem zweiten der vier Sägeblätter A2 verbunden.

Ein drittes Sägeblatt A3 ist stirnseitig an einer Innenwelle 7 angeordnet, welche innerhalb der Hauptwelle 5, die als Hohlwelle ausgebildet ist, gelagert ist. Auch hierbei ist eine führende Passfederverbindung zwischen der Innenwelle 7 und der Hauptwelle 5 vorgesehen, um eine Verstellbarkeit der Innenwelle 7 gegenüber der Hauptwelle 5 entlang der Rotationsachse 4 zu ermöglichen und gleichzeitig eine relative Verdrehung um die Rotationsachse 4 zu unterbinden.

Ein viertes Sägeblatt A4 ist stirnseitig an einer Verstellbuchse 8 angeordnet, welche an einer Außenseite der Hohlbuchse 6 beweglich geführt ist. Eine relative Verdrehbarkeit zwischen der Verstellbuchse 8 und Hohlbuchse 6 wird entsprechend obiger Ausführungen mittels einer führenden Passfederverbindung unterbunden. Gleichzeitig ist eine relative Verstellung zwischen der Verstellbuchse 8 und der Hohlbuchse 6 entlang der Rotationsachse 4 möglich.

Durch die vorstehend beschriebenen Anordnungen der Sägeblätter A1, A2, A3 und A4 ist eine individuelle Verstellbarkeit möglich, wodurch die oben geschilderte Vielfalt bei der Bearbeitung von Holzwerkstücken 3 möglich ist.

Die Verstellung der Hohlbuchse 6 und der Verstellbuchse 8 kann jeweils mittels einer Betätigungsgabel 9 bzw. 10 erfolgen, welche in Bezug auf die Rotationsachse 4 radial verläuft. Aufgrund der erkennbar geringeren Abmessungen der Hohlbuchse 6 und der Verstellbuchse 8 im Vergleich zu der Hohlwelle 5 und der Innenwelle 7 müssen für eine Verstellung der Sägeblätter A2 und A4 entlang der Rotationsachse vergleichsweise geringe Massen bewegt werden. Dadurch ist es möglich die Betätigungsgabeln 9, 10 entlang einer Verstellachse 11 zu betätigen, welche parallel versetzt zu der Rotationsachse 4 verläuft. Infolge der geringen Massen der Hohlbuchse 6 und der Verstellbuchse 8 sind die auftretenden Biegebelastungen, welchen die Betätigungsgabeln 9, 10 ausgesetzt sind, vergleichsweise gering.

Durch relative Verstellung der Sägeblätter A1, A2, A3, A4 ist es möglich, zumindest die gestreiften Bretter in verschiedenen Breiten 12 bzw. 13 bzw. 14 zu erzeugen, welche sich voneinander unterscheiden. Gemäß der in Figur 1 gezeigten Ausführungsform ist ein maximaler Verstellweg zwischen dem ersten Sägeblatt A1 und dem dritten Sägeblatt A3 größer als ein maximaler Verstellweg zwischen dem zweiten Sägeblatt A2 und dem ersten Sägeblatt A1 bzw. dem vierten Sägeblatt A4 und dem zweiten Sägeblatt A2. In Abhängigkeit davon ergeben sich die oben genannten Breiten der Bretter.

Figur 2 zeigt eine Sägeanlage 2 in Draufsicht. Hierbei ist erkennbar, dass die Sägeblätter A1, A2, A3, A4 in Bezug auf die Vorschubachse des Holzwerkstücks zueinander versetzt sind. Dadurch ist es möglich, die paarweise in einer Sägeblattebene angeordneten Sägeblätter A1, A2, A3 entlang der Vorschubachse einander überlappend anzuordnen. Dies begünstigt die Erzeugung der Sägespalte in den Sägeblattebenen, welche teilweise durch die Sägeblätter A1, A2, A3 und A4 gebildet werden.

Wie anhand von Figur 2 erkennbar ist, sind drei Servozylinder 15, 16 und 17 an einem Gestell 18 angeordnet. Die Servozylinder 15, 16 und 17 sind dazu vorgesehen, um die Sägeblätter A2, A3, A4 entlang der Rotationsachse 4 verstellen zu können. Servozylinder 15 dient hierbei für ein Verstellung der parallel zueinander verlaufenden Innenwellen 7 einer Sägeanlage 2, wie sie in Bezug auf Figur 1 bereits beschrieben ist. Hierbei sind die Innenwellen 7 zweier Sägevorrichtungen 1 mechanisch miteinander gekoppelt, sodass ein einziger Servozylinder 15 ausreichend ist, um die Innenwellen 7 entlang ihrer jeweiligen Rotationsachse 4 zu verstellen. In entsprechender Weise dient ein einziger Servozylinder 16 zur Verstellung zweier Hohlbuchsen 6 entlang ihrer jeweiligen Rotationsachsen 4. Die Hohlbuchsen 6 sind hierbei, wie ebenfalls in Bezug auf Figur 1 erläutert ist, mechanisch miteinander gekoppelt, indem Servozylinder 16 eine einzige Beätigungsgabel 9 entlang der Verstellachse 11 bewegt. Analog hierzu dient ein einziger Servozylinder 17 zur Betätigung zweier miteinander gekoppelter Verstellbuchsen 8 mittels einer anderen Betätigungsgabel 10.

Wie anhand von Figur 2 ebenfalls erkennbar ist, ist ein weiterer Servozylinder 19 ebenfalls mit eine Gestell 18 gekoppelt und dient dazu, dieses gemeinsam mit den Servozylindern 15, 16 und 17 sowie den damit verbundenen Innenwellen 7 bzw. Hohlbuchsen 6 und Verstellbuchsen 8 und den Sägeblättern A2, A3 und A4 entlang der Rotationsachse 8 zu verstellen. Infolge einer derartigen Verstellbewegung des Gestells 18 wird auch eine Verstellung des Sägeblattes A1 bewirkt, welches mit der Hauptwelle 5 verbunden ist. Auf diese Weise ist es also möglich, alle vier Sägeblätter A1, A2, A3, A4 einer Sägevorrichtung entlang der Rotationsachse 4 zu verstellen und gleichzeitig durch geeignete Ansteuerung der Servozylinder 15, 16 und 17 eine Relativbewegung zwischen allen Sägeblättern A1, A2, A3, A4 zu erzeugen.

## Patentansprüche

1. Sägevorrichtung (1) für die Holzbearbeitung mit
mindestens vier Sägeblättern (A1, A2, A3, A4), welche jeweils mittels zumindest eines Antriebsmittels in eine Rotationsbewegung versetzbar sind, um mit einem Holzwerkstück (3), insbesondere einem Kantling, in einen bearbeitenden Eingriff zu gelangen und das Holzwerkstück (3) aufzutrennen,
wobei die vier Sägeblätter (A1, A2, A3, A4) entlang einer gemeinsamen Rotationsachse (4) koaxial gelagert und entlang der Rotationsachse (4) relativ zueinander verstellbar sind.

2. Sägevorrichtung (1) nach Anspruch 1, bei der
zumindest ein erstes Sägeblatt (A1) mit einer Hauptwelle (5) mechanisch starr gekoppelt ist, und
zumindest ein zweites Sägeblatt (A2) mit einer Hohlbuchse (6) mechanisch starr gekoppelt ist, welche an einer Außenseite der Hauptwelle (5) angeordnet und entlang der Rotationsachse (A3) formschlüssig geführt ist.

3. Sägevorrichtung (1) nach Anspruch 2, bei der
die Hohlbuchse (6) mittels eines ersten Verstellmittels (16), insbesondere eines ersten Servozylinders, gegenüber der Hauptwelle verstellbar ist.

4. Sägevorrichtung (1) nach Anspruch 2 oder 3, bei der
die Hauptwelle (5) zumindest teilweise als Hohlwelle ausgeführt ist und
zumindest ein drittes Sägeblatt (A3) mit einer Innenwelle (7) mechanisch starr gekoppelt ist, welche in der Hauptwelle (5) angeordnet und entlang der Rotationsachse (4) formschlüssig geführt ist.

5. Sägevorrichtung (1) nach Anspruch 4, bei der
die Innenwelle (7) mittels eines zweiten Verstellmittels (15), insbesondere eines zweiten Servozylinders, gegenüber der Hauptwelle (5) entlang der Rotationsachse (4) verstellbar ist.

6. Sägevorrichtung (1) nach einem der voranstehenden Ansprüche, bei der
zumindest ein viertes Sägeblatt (A4) mit einer Verstellbuchse (8) mechanisch starr gekoppelt ist, welche an einer Außenseite der Hohlbuchse (6) angeordnet und entlang der Rotationsachse (4) an der Hohlbuchse (6) formschlüssig geführt ist.

7. Sägevorrichtung (1) zumindest nach Anspruch 6, bei der
die Verstellbuchse (8) mittels eines dritten Verstellmittels (17), insbesondere eines dritten Servozylinders, gegenüber der Hohlbuchse verstellbar ist.

8. Sägevorrichtung (1) zumindest nach Anspruch 2, bei der
die Hauptwelle (5) und/oder die Innenwelle (7) und/oder die Hohlbuchse (6) und/oder die Verstellbuchse (8) entlang der Rotationsachse (8) individuell verstellbar sind.

9. Sägevorrichtung (1) zumindest nach den Ansprüchen 3 und 7, bei der
das erste Verstellmittel (16) und das dritte Verstellmittel (17) jeweils eine Verstellachse (11) aufweisen, welche parallel versetzt zu der Rotationsachse (4) verläuft und jeweils mittels eines Betätigungselementes (9, 10), insbesondere einer Betätigungsgabel, mit der Hohlbuchse (6) und der Verstellbuchse (8) mechanisch gekoppelt sind.

10. Sägevorrichtung (1) zumindest nach den Ansprüchen 2, 4 und 6, bei der
ein maximaler Verstellweg zwischen dem zweiten Sägeblatt (A2) und dem vierten Sägeblatt (A4) kleiner ist als ein maximaler Verstellweg zwischen dem zweiten Sägeblatt (A2) und dem ersten Sägeblatt (A1)
und/oder bei der
ein maximaler Verstellweg zwischen dem zweiten Sägeblatt (A2) und dem ersten Sägeblatt (A1) kleiner ist als ein maximaler Verstellweg zwischen dem ersten Sägeblatt (A1) und dem dritten Sägeblatt (A3).

11. Sägeanlage (2) mit
mindestens zwei Sägevorrichtungen (1) nach einem der Ansprüche 1 bis 10, bei denen die Sägeblätter (A1, A2, A3, A4) einer ersten Sägevorrichtung und die Sägeblätter einer zweiten Sägevorrichtung paarweise in vier Sägeblattebenen angeordnet sind.

12. Sägeanlage (2) nach Anspruch 11, bei der
eine erste Hohlbuchse (6) der ersten Sägevorrichtung und eine zweite Hohlbuchse (6) der zweiten Sägevorrichtung mechanisch miteinander gekoppelt sind und mittels eines gemeinsamen ersten Verstellmittels (16) verstellbar sind.

13. Sägeanlage (2) nach Anspruch 11 oder 12, bei der
eine erste Innenwelle (7) der ersten Sägevorrichtung (1) und eine zweite Innenwelle (7) der zweiten Sägevorrichtung (1) mechanisch miteinander gekoppelt sind und mittels eines gemeinsamen zweiten Verstellmittels (15) verstellbar sind.

14. Sägeanlage (2) nach einem der Ansprüche 11 bis 13, bei der
eine erste Verstellbuchse (8) der ersten Sägevorrichtung (1) und eine zweite Verstellbuchse der zweiten Sägevorrichtung (1) mechanisch miteinander gekoppelt sind und mittels eines gemeinsamen dritten Verstellmittels (17) verstellbar sind.

15. Sägeanlagenanordnung mit
zwei Sägeanlagen (2), welche jeweils nach zumindest einem der Ansprüche 11 bis 14 ausgebildet sind, wobei
die erste und zweite Sägevorrichtung (1) einer ersten Sägeanlage (2) und die erste und zweite Sägevorrichtung (1) einer zweiten Sägeanlage (2) derart zueinander benachbart angeordnet sind, dass die Sägeblätter (A1, A2, A3, A4) der ersten und zweiten Sägevorrichtung (1) der ersten Sägeanlage (2) und die Sägeblätter der ersten und zweiten Sägevorrichtung (1) der zweiten Sägeanlage (2) in acht Sägeblattebenen angeordnet sind.

16. Verfahren zur Bearbeitung eines Holzwerkstücks (3), insbesondere Kantlings, mittels mindestens einer Sägevorrichtung (1) nach den Ansprüchen 1 bis 10,
bei dem zumindest zwei der vier Sägeblätter (A1, A2, A3, A4) der Sägevorrichtung (1) relativ zueinander verstellt werden und das Holzwerkstück, insbesondere der Kantling, entlang einer Vorschubrichtung gegen die vier Sägeblätter (A1, A2, A3, A4) der Sägevorrichtung (1) bewegt wird, welche in einen bearbeitenden Eingriff mit dem Holzwerkstück gelangen, wobei das Holzwerkstück (3) in mehrere Teile, insbesondere Bretter, aufgetrennt wird und zumindest eine Abmessung eines der aufgetrennten Teile, insbesondere eine Abmessung eines der Bretter, von einem Verstellweg zwischen zwei der vier Sägeblätter (A1, A2, A3, A4) abhängig ist.
